# EUROPÄISCHE PATENTSCHRIFT

(11) **EP 1 959 074 B1**
(45) Veröffentlichungstag und Bekanntmachung des Hinweises auf die Patenterteilung: **15.06.2016**
(21) Anmeldenummer: 08002733.7
(22) Anmeldetag: 14.02.2008
(51) Int. Cl.: E04H 17/16, E04H 17/20

(54) **Zaun**
Fence
Clôture

(30) Priorität: 14.02.2007 DE 202007002370 U
(43) Veröffentlichungstag der Anmeldung: 20.08.2008
(73) Patentinhaber: Legi GmbH, 47445 Moers (DE)
(72) Erfinder: Lechtenböhmer, Norbert, 47445 Moers (DE)
(74) Vertreter: Grosse Schumacher Knauer von Hirschhausen

(56) Entgegenhaltungen:
- DE-A1- 1 906 391
- DE-A1- 10 135 909
- DE-C1- 19 514 264
- DE-U- 6 905 441

## Beschreibung

### GEBIET DER ERFINDUNG

Die Erfindung betrifft einen Zaun bestehend aus aus mehreren miteinander verbundenen Stäben zusammengesetzten Zaunpfosten und damit verbundenen Gittertafeln gemäß Oberbegriff von Anspruch 1.

### TECHNOLOGISCHER HINTERGRUND

Zäune aus Gitterstabplatten sind in vielfachen Gestaltungen bekannt. Die zum Aufstellen solcher Zäune erforderlichen Zaunpfosten müssen einen wesentlichen Teil der horizontalen, an einem solchen Zaun angreifenden Kräfte aufnehmen und übertragen. Beim Aufrichten derartiger Zäune hat eine Abstimmung der Befestigungspunkte für die Gittertafeln an dem Zaunpfosten stattzufinden. Neben Zaunpfosten aus Hohlprofilen, insbesondere Rechteckprofilen, sind auch gitterförmig gestaltete Zaunpfosten im Einsatz. Sie bestehen aus mehreren, bei quadratischen Pfostenquerschnitten aus vier an den Pfostenecken positionierten, Rundstäben aus Metall und zwischen diesen eingeschweißten Diagonalverstrebungen aus Rundstäben desselben oder eines anderen Querschnitts. Derartige Gitterpfosten werden etwa flächennormal zur Gittertafelebene des Zaunes angeordnet und bieten daher eine hohe Verformungssteifigkeit gegenüber den horizontal an dem Zaun angreifenden Kraftkomponenten. Gattungsgemäße Zäune sind aus der DE 101 35 909 A1 des Anmelders bekannt.

### DARSTELLUNG DER ERFINDUNG

Der Erfindung liegt die Aufgabe zugrunde, Zäune mit Gitterpfosten der gattungsgemäβen Art bei kostengünstiger und materialsparender Herstellungsweise biegesteif in beiden auf die Längserstreckung bezogenen Querrichtungen bei ansprechender Optik auszubilden. Zur Lösung dieser Aufgabe wird ein Zaunpfosten mit den Merkmalen des Anspruchs 1 vorgeschlagen. Demnach sind zwischen den horizontalen Gitterstäben benachbarter Gittertafeln und den vertikalen Stäben an einer Gitterschmalseite wirksame Hakenbolzenverschraubungen als Befestigungsmittel angeordnet, welche zwischen Schenkelenden benachbarter Flacheisenwinkelstücke angeordnet sind, die einen den Durchgriff zumindest eines dieser Befestigungsmittel für das Verbinden des Zaunpfostens mit einem Horizontalstab mindestens einer Gittertafel gestattenden Abstand aufweisen. Die erfindungsgemäß verwendeten Flacheisen als Diagonalverstrebungen erhöhen die Biegefestigkeit erfindungsgemäßer Zaunpfosten, welche sehr schlank gehalten sein und im Vergleich zur Pfostentiefe eine geringe Breite aufweisen können, unerwartet stark, ohne dass die Summe der eingesetzten Materialquerschnitte wesentlich von den bekannter Gitterpfosten abweicht. Er bietet darüber hinaus die Möglichkeit, ausreichend große Pfostendicken zu realisieren, um zwischen den vertikalen Rundstäben der Pfostenschmalseiten Standardschraubbefestigungen zur Verbindung mit den Gittertafeln des Zaunes und/oder mit anderen Anbauelementen, wie Überwachungskameras, Sensorelementen und anderen Sicherheitseinrichtungen einfache durchsteckbare Schraubbolzenbefestigungen zu verwenden, ohne das Pfostengewicht nennenswert zu vergrößern. Außerdem wird es möglich, die die Zaunfläche bildenden Gittertafeln besonders wenig auffällig mit den Gitterpfosten zu verbinden, wobei die Verbindungsmittel bis auf wenige Pfostenlängenbereiche grundsätzlich in beliebiger Höhe angebracht werden können, so dass die Befestigungen dem Raster der verwendeten Gittertafeln höhenangepasst angebracht werden. Die höchste Steifigkeit verbunden mit einer leichten und optisch harmonierenden Zaun- und Zaunpfostengestaltung wird erzielt, da sich die Horizontalstäbe der Gittertafeln zwischen den freien Enden der Flacheisenwinkelstücke der Zaunpfosten befinden und dort auch die Verschraubung zwischen Zaunpfosten und Gittertafel erfolgt. Besondere Maßnahmen, wie sie bei kastenförmigen Pfostenprofilen erforderlich sind, entfallen.

Die aus Flacheisen bestehenden Diagonalverstrebungen werden bei der Herstellung bezogen auf die Pfostenlänge von vornherein so positioniert, dass die befestigungsgünstigen Pfostenlängenpositionen auf die für den Zaun verwendeten Gitterrasterungen abgestimmt sind.

Die Anordnungsdichte der aus Flacheisen bestehenden Diagonalverstrebungen können auch statischen Bedürfnissen angepasst werden.

Wenn die freien Schenkelenden die Diagonalverstrebungen aus Flacheisen aus gewinkelten Materialabschnitten zwischen den pfostenvorderseitigen vertikalen Pfostenstäben eingeschweißt sind und die Abwinklungszone im Bereich zwischen den pfostenhinterseitigen vertikalen Rundstäben verschweißt sind, wird bei minimalem Materialeinsatz und wirtschaftlicher Verschweißbarkeit eine besonders höhenvariable Verbindbarkeit zur Gittertafel des Zauns geschaffen. Dadurch, dass die benachbarten Schenkelenden benachbarter Flacheisenwinkelstücke einen den Durchgriff eines Befestigungsmittels für das Verbinden des Zaunpfostens mit einem Horizontalstab mindestens einer Gittertafel gestattenden Abstand aufweisen, wird eine besonders hohe Steifigkeit bei geringem Gewicht und unauffälliger Optik erreicht.

Wenn die vertikalen Rundstäbe an den Pfostenecken zu einem nach unten offen U gebogen sind, wird dadurch die Pfostenstabilität im Kopfbereich erhöht und bei besonders ansehnlicher Optik das Verletzungsrisiko am Pfostenkopf gering gehalten.

Wenn für die Zaunfläche Gittertafeln mit wenigstens bei einem Teil der Horizontalstäbe verdoppelter Stabzahl verwendet wird, wobei die beiden Teilstäbe auf etwa demselben Höhenniveau beidseits der Vertikalstäbe angeordnet sind, wird dadurch eine besonders hohe Horizontalkraftübertragung entlang des Zaunes möglich, ohne dass die Stoßstellen der Gittertafeln besonders auffallen. Die Stoßstellen sind in diesem Fall an den Gitterpfosten vorgesehen. Eine Überlappung der Gittertafeln im Stoß- und Pfostenverbindungsbereich wird durch wechselseitiges Verkürzen des aufgedoppelten Horizontalstabes (bei der Produktion oder bei der Montage) möglich. Neben hoher Festigkeit der Stoßstellen- und Pfostenverbindung wird durch diese Anordnung auch ein besonders unauffälliges, das heißt gleichmäßiges Bild des Gittertafelrasters erzeugt. Insbesondere können im Gitterpfostenbereich die vertikalen Gittertafelstäbe im Stoß- und Überlappungsbereich an den Stababstand der Gitterpfosten ohne weiteres angepasst werden.

Die Hakenbolzenverschraubungen zwischen den horizontalen Gitterstäben benachbarter Gittertafeln und den vertikalen Rundprofilen der Gitterpfosten erlauben die Übertragung hoher Verbindungskräfte zum Gitterpfosten und gleichzeitig hoher Zugkräfte in der Zaunebene, ohne optisch zu stören und ohne Gebundenheit an einen vorgegebenen Fixierungspunkt am Zaunpfosten.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können Weitere Einzelheiten, Merkmale und Vorteile des Gegenstandes der Erfindung ergeben sich aus den Unteransprüchen, sowie aus der nachfolgenden Beschreibung der zugehörigen Zeichnung und Tabelle, in der - beispielhaft - ein Ausführungsbeispiel eines Zaunpfostens und Zaunes dargestellt ist.

In der Zeichnung zeigen:
- Fig. 1: eine perspektivische Zaunansicht;
- Fig.2A und 2B: von dem Zaun nach Fig. 1 vergrößerte Detailansichten im Kopfbereich des Zaunpfostens; im Stoß- und Pfostenverbindungsbereich;
- Fig. 3A und 3B: von dem Zaun nach Fig. 1 vergrößerte Detailansichten von außen und von oben.

Wie aus Fig. 1 bis 3 ersichtlich, besteht ein bevorzugter Zaunpfosten aus zwei zu nach unten offenen Us gebogenen Rundstababschnitten 1, 3 bzw. 2, 4, die einen im wesentlichen rechteckigen Zaunpfostenquerschnitt aufspannen. Gewinkelte Materialabschnitte aus Flacheisen 5 sind zwischen den Rundstäben 1 bis 4 an den Pfostenecken punktverschweißt (Schweißpunkte 9 in Fig. 3A/B). Die lichten Abstände der Rundeisen 1, 2 und 3, 4 sind geringer als die Flacheisenbreite. Die freien Enden 5A, 5B der gewinkelten Materialabschnitte sind in dem dargestellten insoweit bevorzugten Ausführungsbeispiel zwischen den pfostenvorderseitigen Rundstäben 3, 4 ohne nennenswerten Überstand des Flacheisens verschweißt, während die Abwinklungszone 5 die pfostenhinterseitigen Rundstäbe 1, 2 überragen kann.

Der Biegungswinkel der Materialabschnitte ist nach statischen Bedürfnissen frei wählbar, ebenso wie der Abstand benachbarter Flacheisenwinkel an den freien Enden 5A, 5B. Letzterer beträgt zwischen benachbarten freien Schenkelenden vorzugsweise 10 bis 60 mm, vorzugsweise 20 bis 40 mm und besonders bevorzugt etwa 30 mm.

Eine Hakenbolzenverschraubung 8 durchgreift die pfostenvorderseitigen Rundstäbe 3, 4 zwischen benachbarten freien Schutzelementen und hinterhakt Horizontalstäbe 6AB, 7AB von die Zaunfläche bildenden Gittertafeln 6, 7.

Stoßstellen der Gittertafeln 6, 7 sind überlappend ausgeführt und vorzugsweise im Pfostenverbindungsbereich angeordnet. Doppelt ausgeführte Horizontalstäbe 6A, 6B und 7A, 7B der Gittertafeln, die Vertikalstäbe 6C, 7C auf gleichem Höhenniveau einschließen sind im Überlappungsbereich einseitig und wechselseitig gekürzt, so dass eine stufenfreie Zaunebene entsteht.

## Patentansprüche

1. Zaun bestehend aus Zaunpfosten, welche jeweils aus mehreren miteinander verbundenen Stäben bestehen und vertikale Pfostenkanten aufweisen, und weiterhin bestehend aus Gittertafeln aus Vertikal- und Horizontalstäben, wobei die Zaunpfosten von jeweils vier Rund- oder Rechteckstäben (1, 2, 3, 4) gebildet sind, welche im wesentlichen die vertikalen Pfostenkanten bilden und durch aus Flacheisenwinkelstücken (5) bestehenden Diagonalverstrebungen miteinander verbunden sind, wobei die Flacheisenwinkelstücke (5) freie Schenkelenden (5A, 5B) aufweisen, die zwischen den vertikalen Rund- oder Rechteckstäben der einen Pfostenschmalseite und zwischen den pfostenvorderseitigen vertikalen Rundstäben (3, 4) eingeschweißt sind, wobei die höhenmäßige Verteilung der Flacheisenwinkelstücke (5) entlang des Zaunpfostens den Vertikalabständen benachbarter Horizontalstäbe der Gittertafeln entspricht, **dadurch gekennzeichnet, dass** zwischen den horizontalen Gitterstäben benachbarter Gittertafeln (6, 7) und den vertikalen Stäben (3, 4) an einer Gitterpfostenschmalseite wirksame Hakenbolzenverschraubungen (8) als Befestigungsmittel angeordnet sind, welche zwischen benachbarten Schenkelenden (5A, 5B) benachbarter Flacheisenwinkelstücke (5) angeordnet sind, die einen den Durchgriff zumindest eines dieser Befestigungsmittel (8) für das Verbinden des Zaunpfostens mit einem Horizontalstab mindestens einer Gittertafel gestattenden Abstand aufweisen.

2. Zaun nach Anspruch 1, **dadurch gekennzeichnet, dass** der Abstand benachbarter Flacheisenwinkelstücke 10 bis 60 mm, und vorzugsweise 20 bis 40 mm und besonders bevorzugt etwa 30 mm beträgt.

3. Zaun nach Anspruch 1 oder 2, **dadurch gekennzeichnet, dass** sich die Horizontalstäbe der Gittertafeln zwischen den freien Enden der Flacheisenwinkelstücke der Zaunpfosten befinden.

4. Zaun nach einem der Ansprüche 1 bis 3, **dadurch gekennzeichnet, dass** Gittertafeln (6, 7) wenigstens zum Teil Horizontalstäbe (6A, 6B; 7A, 7B) in doppelter Stabzahl auf etwa demselben Höhenniveau beidseits der Vertikalstäbe (6C, 7C) aufweisen.

5. Zaun nach Anspruch 4, **dadurch gekennzeichnet, dass** die Stoßstellen benachbarter Gittertafeln (6, 7) im Pfostenbereich einander überlappend angeordnet und etwaige gedoppelte Horizontalstäbe (6A, 6B; 7A, 7B) im Überlappungsbereich wechselseitig verkürzt sind.

6. Zaun nach Anspruch 5, **dadurch gekennzeichnet, dass** die vertikalen Gittertafelstäbe (6C, 7C) im Stoß- und Überlappungsbereich an den Stababstand der Schmalseiten der Gitterpfosten (10) angepasst sind.

7. Zaunpfosten nach einem der Ansprüche 1 bis 6, **dadurch gekennzeichnet, dass** die Flacheisen eine im Horizontalschnitt des Pfostens gesehene Breite von 5 - 20 mm, vorzugsweise von 8 - 15 mm, besonders bevorzugt von 12 mm aufweisen.

8. Zaunpfosten nach einem der Ansprüche 1 bis 7, **dadurch gekennzeichnet, dass** der lichte Abstand der Rundstäbe (1, 2) und (3, 4) der Pfostenschmalseiten geringer als die Flacheisenbreite ist.

9. Zaun nach einem der Ansprüche 1 bis 8, **gekennzeichnet durch** eine im Bereich zwischen zwei vertikalen Rund- oder Rechteckstäben an der Pfostenschmalseite zwischen den pfostenhinterseitigen vertikalen Rundstäben (1, 2) verschweißte Abwicklungszone (5C) des gewinkelten Materialabschnittes der Flacheisenwinkelstücke (5).

10. Zaun nach einem der Ansprüche 1 bis 9, **dadurch gekennzeichnet, dass** die vertikalen Rund- oder Rechteckstäbe zu einem nach unten offenen U derart gebogen sind, dass die Rund- oder Rechteckstäbe (1, 3) bzw. (2, 4) einen rechteckigen Zaunpfostenquerschnitt aufspannen.

## Claims

1. Fence consisting of fence posts, which each consist of a plurality of interconnected bars and comprise vertical post edges, and further consisting of lattice panels made of vertical and horizontal bars, wherein the fence posts are formed by four round or rectangular bars (1, 2, 3, 4), which substantially form the vertical post edges and which are connected to each other by diagonal struts consisting of flat iron elbow pieces (5), wherein the flat steel angle pieces (5) have free limb ends (5A, 5B) that are welded in place between the vertical round or rectangular bars of one narrow side of a post and between the vertical round bars (3, 4) on the front of a post, wherein the height distribution of the flat steel angle pieces along the fence post corresponds to the vertical intervals between adjacent horizontal bars of the lattice panels, **characterized in that** between the horizontal lattice bars of adjacent lattice panels (6, 7) and the vertical bars (3, 4), effective hook bolt screw fittings (8) are positioned on a narrow side of a lattice post as fixing means, which are arranged between adjacent limb ends (5A, 5B) of adjacent flat steel elbow pieces (5) that are spaced apart by a distance which allows the through passage of at least one of these attachment means (8) for connecting the fence post to a horizontal bar of at least one lattice panel.

2. Fence according to Claim 1, **characterized in that** the distance between adjacent flat steel elbow pieces is 10 to 60 mm, and preferably 20 to 40 mm and particularly preferably approximately 30 mm.

3. Fence according to Claim 1 or 2, **characterized in that** the horizontal bars of the lattice panels are located between the free ends of the flat steel elbow pieces of the fence posts.

4. Fence according to any one of Claims 1 to 3, **characterized in that** lattice panels (6, 7), at least in part, have twice the number of horizontal bars (6A, 6B; 7A, 7B) as there are bars, at approximately the same height on both sides of the vertical bars (6C, 7C).

5. Fence according to Claim 5,
**characterized in that**
the points of impact of adjacent lattice panels (6, 7) in the area of the post are arranged such that they overlap each other and any duplicated horizontal bars (6A, 6B; 7A, 7B) are reciprocally shortened in the overlapping area.

6. Fence according to Claim 5, **characterized in that** the vertical lattice panel bars (6C, 7C) in the impact and overlapping area are adapted to suit the spacing of the narrow sides of the lattice posts (10).

7. Fence post according to any one of Claims 1 to 6, **characterized in that** the flat steel bars have a width of 5 - 20 mm, preferably from 8 - 15 mm, particularly preferably of 12 mm, viewed in a horizontal section of the post.

8. Fence post according to any one of Claims 1 to 7, **characterized in that** the clearance between the round bars (1, 2) and (3, 4) of the narrow sides of post is less than the width of the flat steel bars.

9. Fence according to any one of Claims 1 to 9, **characterized by** a welded angled zone (5C) of the angled material section of the flat steel elbow pieces (5) in the area between two vertical round or rectangular bars on the narrow face of the post between the vertical circular bars (1, 2) located behind the post.

10. Fence according to any one of Claims 1 to 9, **characterized in that** the vertical circular or rectangular bars are bent to form a U which is open at the bottom, in such a way that the round or rectangular bars (1, 3) or (2, 4) span a rectangular fence post cross-section.

## Revendications

1. Clôture constituée de poteaux de clôture, qui sont constitués respectivement de plusieurs barres reliées les unes aux autres et présentent des arêtes de poteaux verticales, et constituée en outre de panneaux de grillage en barres horizontales et verticales, dans lequel les poteaux de clôture sont formés respectivement par quatre barres rondes ou rectangulaires (1, 2, 3, 4), qui forment essentiellement les arêtes de poteaux verticales et sont reliées les unes aux autres par des entretoises diagonales constituées de pièces angulaires en fer plat (5), dans laquelle les pièces angulaires en fer plat (5) présentent des extrémités de pan libres (5A, 5B), qui sont soudées entre les barres verticales rondes ou rectangulaires d'un côté fin de poteau et entre les barres rondes verticales (3, 4) du côté avant du poteau, dans lequel la répartition en hauteur des pièces angulaires en fer plat (5) le long du montant de clôture correspond aux écartements verticaux des barres horizontales voisines des panneaux de grillage, **caractérisée en ce que** entre les panneaux de grillage (6, 7) voisins des barres de grillage horizontales et des barres verticales (3, 4) sur un côté mince de poteau des vissages à boulons crochets (8) efficaces sont disposés comme moyen de fixation, qui sont disposés entre des extrémités de pan voisines (5A, 5B) des pièces angulaires en fer plat voisines (5), qui présentent un espacement permettant l'accès à au moins un de ces moyens de fixation (8) pour la liaison du poteau de clôture avec une barre horizontale d'au moins un panneau de grillage.

2. Clôture selon la revendication 1, **caractérisée en ce que** l'espacement des pièces angulaires en fer plat voisines est compris entre 10 et 60 mm, et de préférence 20 et 40 mm et correspond de manière particulièrement préférée à environ 30 mm.

3. Clôture selon la revendication 1 ou 2, **caractérisée en ce que** les barres horizontales des panneaux de grillage se trouvent entre les extrémités libres des pièces angulaires en fer blanc des poteaux de clôture.

4. Clôture selon une des revendications 1 à 3, **caractérisée en ce que** les panneaux de grillage (6, 7) présentent au moins des barres horizontales (6A, 6B ; 7A, 7B) en double nombre de barres sur approximativement le même niveau de hauteur des deux côtés des barres verticales (6C, 7C).

5. Clôture selon la revendication 4, **caractérisée en ce que** les panneaux de grillage (6, 7) voisins des emplacements de butée sont disposés en superposition dans la zone de poteau et les barres horizontales doublées (6A, 6B ; 7A, 7B) sont raccourcies mutuellement dans la zone de superposition.

6. Clôture selon la revendication 5, **caractérisée en ce que** les barres verticales de panneaux de grillage (6C, 7C) sont adaptées dans la zone de superposition et de butée à l'espacement de barre des côtés minces des poteaux (10).

7. Clôture selon une des revendications 1 à 6, **caractérisée en ce que** les fers plats présentent une largeur vue en coupe horizontale du poteau de 5-20 mm, de préférence de 8-15 mm, de manière particulièrement préférée de 12 mm.

8. Clôture selon une des revendications 1 à 7, **caractérisée en ce que** l'espacement libre des barres rondes (1, 2) et (3, 4) des côtés minces de poteaux est inférieure à la largeur de fer plat.

9. Clôture selon une des revendications 1 à 9, **caractérisée par** une zone de déroulement (5C) de la portion de matériau coudée des pièces angulaires en fer plat (5) soudée dans la zone entre deux barres rondes ou rectangulaires verticales sur le côté mince de poteau entre les barres rondes verticales (1, 2) du côté arrière de poteau.

10. Clôture selon une des revendications 1 à 9, **caractérisée en ce que** les barres verticales rondes ou rectangulaires sont incurvées vers le bas en U ouvert de telle sorte que les barres rondes ou rectangulaires (1, 3) respectivement (2, 4) définissent une section transversale de poteau de clôture rectangulaire.
